# EUROPÄISCHE PATENTANMELDUNG

(11) **EP 0 920 939 A1**
(43) Veröffentlichungstag der Anmeldung: **09.06.1999**
(21) Anmeldenummer: 98120427.4
(22) Anmeldetag: 28.10.1998
(51) Int. Cl.: B22D 17/20

(54) **Verfahren und Einrichtung zum Aufbringen eines Trennmittels auf eine Spritzgussform**

(30) Priorität: 03.12.1997 DE 19753660
(71) Anmelder: WAGNER INTERNATIONAL AG, 9450 Altstätten (CH)
(72) Erfinder: Lutz, Bernd, 88662 Überlingen (DE); Adams, Horst, 9016 St. Gallen (CH)
(74) Vertreter: Liesegang, Roland, Dr.-Ing.

(57) **Zusammenfassung**

Die Erfindung offenbart ein Verfahren und eine Vorrichtung zum Aufbringen eines Trennmittels auf eine Spritzgußform, mit denen ein pulverförmiges Trennmittel mit Hilfe von Druckluft schwallfrei aufgebracht werden kann. Zu diesem Zweck werden die Förderluft und die Dosierluft für des pulverförmigen Trennmittels mit Hilfe von vorgegebenen Einschalt- und Ausschaltprofilen kontrolliert eingeschaltet, erhöht, vermindert und abgeschaltet.

## Beschreibung

Die Erfindung betrifft ein Verfahren und eine Einrichtung zum Aufbringen eines Trennmittels auf eine Spritzgußform.

Bisher wurden als Trennmittel für Spritzgußformen regelmäßig Flüssigkeiten eingesetzt, die meistens auf einer Wasser/Öl/Fett-Emulsionsbasis beruhen. Die flüssigen Trennmittel werden nach dem Öffnen der Spritzgußform über einen Düsenkopf unter sehr hohem Drucklufteinsatz auf die Formhälften gesprüht. Dieser Düsenkopf wird über eine Linear-Verschiebeeinheit zwischen die Formhälften gebracht. Da die Formhälften nach dem Öffnen und bei Beginn des Aufsprühens des flüssigen Trennmittels noch sehr heiß sind - im Bereich von einigen Hundert Grad Celsius bis 700° C und mehr, verdampft ein großer Teil des flüssigen Trennmittels, bevor die Temperatur soweit gesunken ist, daß sich eine Schicht auf den Oberflächen der Formhälften ausbilden kann, die im nächsten Spritzgußzyklus das Herauslösen des Spritzgußteiles aus der Spritzgußform erleichtert.

Beim Aufsprühen des flüssigen Trennmittels auf die heiße Spritzgußform verdampft der größte Teil des versprühten Trennmittels und geht somit verloren. Da auch der Druckluftbedarf zum Versprühen des flüssigen Trennmittels nicht unerheblich ist, führt die Verwendung von flüssigem Trennmittel zu einem sehr hohen Materialeinsatz. Das Verdampfen des flüssigen Trennmittels erzeugt zusätzlich eine erhebliche Umweltbelastung durch verdampfende Substanzen, wie Lösungsmittel und dergleichen.

Bei der Verwendung flüssiger Trennmittel für die Formen von Spritzgußmaschinen entsteht darüberhinaus das Problem, daß der Verdampfungsvorgang die maximale Taktzeit der Spritzgußmaschine begrenzt, weil solange kein neues Spritzgußteil gespritzt werden kann, bis nicht die Spritzgußform soweit abgekühlt ist, daß ein ausreichender Trennmittelfilm aufgesprüht werden kann.

Es ist daher ein Aufgabe der vorliegenden Erfindung, ein Verfahren und eine Einrichtung zum Aufbringen eines Trennmittels auf eine Spritzgußform anzugeben, welche die oben beschriebenen Nachteile vermeiden, und die insbesondere einen geringeren Materialeinsatz an Druckluft und Trennmitteln erfordern und höhere Taktzeiten der Spritzgußmaschinen erlauben.

Diese Aufgabe wird durch ein Verfahren mit den Merkmalen von Anspruch 1 sowie durch eine Einrichtung mit den Merkmalen von Anspruch 10 gelöst.

Erfindungsgemäß soll statt des flüssigen Trennmittels ein pulverförmiges Trennmittel mit Hilfe von Druckluft auf die Teile der heißen Spritzgußform gesprüht werden.

Aus dem DE-GM 1796837 ist bereits grundsätzlich ein Verfahren zum Aufbringen eines pulverförmigen Schmiermittels auf eine Spritzgußform bekannt. Dieses ist jedoch hinsichtlich der Einstellung des Pulver-Luftgemisches nicht näher spezifiziert.

Bei der Erfindung wird das Pulver so eingestellt, daß es beim Auftreffen auf die heiße Spritzgußform, die z.B. eine Oberflächentemperatur von 500° bis 700° C hat, blitzartig verläuft und einen geschlossenen Film auf der Oberfläche der Spritzgußformteile bildet, ohne daß die Inhaltsstoffe des Pulvers verdampfen oder verbrennen. Die zum Aufschmelzen und Vernetzen des pulverförmigen Trennmittels benötigte Energie wird den Oberflächen der Spritzgußformteile entzogen, wodurch diese gekühlt werden.

Das Verfahren und die Vorrichtung zum Aufbringen dieses pulverförmigen Trennmittels können aus der Pulverlackiertechnik abgeleitet werden, wobei jedoch den Besonderheiten beim Aufsprühen des pulverförmigen Trennmittels Rechnung getragen werden muß.

Zunächst sind die benötigten Pulvermengen beim Aufsprühen des pulverförmigen Trennmittels auf die Spritzgußform deutlich geringer als bei der "normalen" Pulverlackiertechnik. In den heutigen Pulverlackieranlagen wird in der Regel mit Pulverausstoßraten zwischen 100 und 300 g/min pro Sprühpistole gearbeitet. Bei dem vorliegenden Verfahren und der Einrichtung zum Aufbringen des Trennmittels auf die Spritzgußform wird dagegen mit einer Obergrenze für die Menge des ausgestoßenen pulverförmigen Trennmittels von 50 g/min pro Sprühvorgang gerechnet. Dies bedeutet, daß die Durchmesser der Förderleitung für das pulverförmige Trennmittel und der Pulverkanäle in den Sprüheinrichtungen sowie die Abmessungen der Sprühdüse so ausgelegt werden müssen, daß einerseits die maximale Ausstoßmenge auf z.B. 50 g/min begrenzt ist und daß andererseits eine gute Dosiermöglichkeit im Bereich zwischen 0 und 50 g/min besteht und eine saubere Zerstäubung bei der Sprühduse gewährleistet ist. Auch die Fördervorrichtung zum Fördern des pulverförmigen Trennmittels muß auf die niedrigere Ausstoßmengen ausgelegt sein.

Die genaue Dimensionierung der Leitungen und Kanäle, der Sprühdüse oder des Injektors wird im Einzelfall stark abhängig von der jeweiligen Anlage (Größe der Spritzgußformen, zu überbrückende Entfernungen etc.) werden. Der Fachmann auf dem Gebiet der Pulverbeschichtungstechnik wird jedoch wissen, welche Dimensionen er für die verschiedenen Teile der Sprüheinrichtung wählen muß, um die geforderten Fördermengen und die Dosiergenauigkeit zu erzielen. Als Richtwert für die Pulverförderleitungen zu den Sprühvorrichtungen kann z.B. ein maximaler Innendurchmesser der Förderleitung von 10 mm angenommen werden.

Erfindungsgemäß ist eine spezielle Ansteuerung der Pulverfördervorrichtung mittels Förder- und Dosierluft vorgesehen. Um einen optimalen Wirkungsgrad und eine minimale zeitliche Verzögerung zu erreichen, muß das pulverförmige Trennmittel direkt nach dem Öffnen der Spritzgußform und dem Auswurf der gespritzten Teile schwallfrei eingesprüht werden. Bei konventionellen Sprühanlagen entsteht jedoch beim Einschalten der Pulverförderung immer ein mehr oder weniger ausgeprägter Einschaltschwall, weil sich vom unmittelbar vorhergehenden Sprühvorgang noch Pulver im Schlauch befindet, welches beim Wiedereinschalten schwallförmig ausgeblasen wird.

Bei dem erfindungsgemäßen Verfahren wird daher beim Einschalten und beim Abschalten der Pulverförderung mit vorgegebenen Steuerprofilen gearbeitet. So ist es z.B. vorteilhaft, bei jedem Abschalten der Pulverförderung am Ende eines Sprühschusses zunächst die Förderluft abzuschalten und die Dosierluft auf einen höheren oder sogar einen maximalen Wert hochzuregeln. Dadurch wird kein neues Pulver mehr angesaugt, und die Förderleitung wird schwallfrei leergeblasen, wobei die Pulverwolke langsam ausklingt. Die immer dünner werdende Pulverwolke kann dazu genutzt werden, um an Stellen der Spritzgußform, an denen noch relativ wenig Trennmittel aufgetragen werden soll, noch einen letzten Hauch des Trennmittels aufzutragen.

Beim Wiedereinschalten der Pulverförderung für den nächsten Sprühschuß werden die Förder- und Dosierluft ebenfalls gemäß spezieller Steuervorgaben erhöht, um das pulverförmige Trennmittel möglichst schwallfrei und mit einem vorgegebenen Mengenanstieg auszubringen. Die Förder- und Dosierluft werden hierfür z.B. nicht schlagartig, sondern allmählich zunehmend, rampenförmig erhöht.

Es ist nicht zweckmäßig, starre Vorgaben für die Steuerprofile für Förder- und Dosierluft zu erstellen, wie bestimmte Rampen, Anstiegs- und Abschaltzeiten, weil diese Werte abhängig von der jeweiligen Anlage und den speziellen Anforderungen für die jeweiligen Spritzgußformen sind.

Um einen automatischen Ablauf der oben beschriebenen Vorgänge und eine gleichmäßige Qualität beim Aufbringen des Trennmittels sowie einen Qualitätsnachweis zu erhalten, werden die oben beschriebenen Steuerfunktionen vorzugsweise nicht manuell vorgenommen, sondern sie laufen automatisch ab. Das heißt, es wird eine Steuer- und Regeleinrichtung benötigt, um die gewünschten Einschalt- und Abschaltprofile für Förder- und Dosierluft und die geforderte Dosiergenauigkeit zu erreichen. Diese Steuer- und Regeleinrichtung sollte vorzugsweise einen elektronischen Speicher haben, um Steuerabläufe zu speichern.

Das erfindungsgemäße Verfahren und die Einrichtung haben die wichtigen Vorteile einer 100%igen Materialausbeute des pulverförmigen Trennmittels, weil das auf die heiße Spritzgußform aufgebrachte Trennmittel sofort vernetzt und einen Film bildet, ohne daß das Trennmittel verdampft oder verbrennt, und einer drastischen Verringerung des Druckluftverbrauchs. In einem Pilotversuch wurden folgende Werte ermittelt:

Beim Spritzgießen von Aluminiumteilen mit einem Verbrauch von 28.000 kg Aluminium pro Tag bestand bei der Verwendung von flüssigem Trennmittel ein Druckluftbedarf von 900 Nm³/h. Bei der Verwendung von pulverförmigem Trennmittel für dieselbe Menge Aluminium ergab sich ein Druckluftbedarf von 15 Nm³/h bei einer Sprühzeit von 5 sek/Sprühschuß. Bei Drucklufterzeugungskosten von 5 Pfennig pro Nm³ ergeben sich somit bei der Verwendung von flüssigem Trennmittel allein für die Erzeugung der Druckluft pro Jahr Kosten von DM 138.000, gegenüber Drucklufterzeugungskosten von DM 2.300 pro Jahr bei der Verwendung von pulverförmigem Trennmittel. Dazu kommen die Vorteile der wesentlich besseren Materialausbeute bei Verwendung von pulverförmigem Trennmittel sowie der Erhöhung der erzielbaren Taktfrequenz der Spritzgußmaschine und der geringeren Umweltbelastung.

Die Erfindung ist im folgenden anhand bevorzugter Ausführungsformen mit Bezug auf die Zeichnungen näher erläutert. In den Figuren zeigen:
- Figur 1: eine Schemazeichnung einer Anlage zum Aufbringen eines pulverförmigen Trennmittels auf eine Spritzgußform, mit geöffneter Spritzgußform, gemäß der Erfindung; und
- Figur 2: ein schematisches Blockschaltbild einer Einrichtung zum Aufbringen von pulverförmigem Trennmittel gemäß der Erfindung.

Figur 1 zeigt eine allgemeine Schemazeichnung einer Anlage zum Aufbringen eines pulverförmigen Trennmittels auf eine Spritzgußform gemäß der Erfindung. In Figur 1 ist ein Sprühkopf 10 dargestellt, der acht Sprühpistolen oder -düsen enthält und mittels einer Linearverschiebungseinrichtung 12, 13 in einer x-Richtung und einer y-Richtung verschiebbar ist. Ebenfalls in Figur 1 gezeigt sind zwei Gleitachsen 14, auf denen ein bewegliches oder Verschiebeteil 16 der Spritzgußform und ein feststehendes Teil 17 der Spritzgußform geführt sind. An dem feststehenden Teil 17 der Spritzgußform ist ein Einspritzkanal 18 vorgesehen. Das Verschiebeteil 16 ist über einen Druckstempel 20 in den Pfeilrichtungen A (Öffnen) und Z (Schließen) verschiebbar.

Zum Gießen eines Spritzgußteils werden das Verschiebeteil 16 und das feststehende Teil 17 zusammengebracht, wobei der Sprühkopf 10 zurückgezogen ist. Material wird über den Einspritzkanal 18 eingespritzt, und nach dem Aushärten des Materials wird das Verschiebeteil 16 mit dem Druckstempel 20 in Pfeilrichtung A zurückgezogen, um die Spritzgußform zu öffnen. Das gespritzte Teil (nicht gezeigt) fällt heraus, und der Sprühkopf 10 wird mit der Linearverschiebungseinrichtung 12 und 13 zwischen die geöffneten Formteile 16 und 17 eingefahren, um das pulverförmige Trennmittel auf die Teile 16 und 17 zu sprühen.

Wie eingangs beschrieben, muß die Pulverförderung sowohl hinsichtlich der insgesamt ausgebrachten Pulvermenge als auch des Einschalt- und Abschaltverhaltens gesteuert werden, um schwallfrei die benötigte Pulvermenge auszubringen. Hierzu kann das in Figur 2 gezeigte Steuersystem verwendet werden.

In Figur 2 ist der Sprühkopf 10 in Form einer einzelnen Sprühpistole gezeigt, die über die Linearverschiebungseinrichtung 12, 13 in x- und y-Richtung (siehe Figur 1) bewegbar ist. Die Linearverschiebungseinrichtung 12, 13 umfaßt einen x-Achsenmotor 22 und einen y-Achsenmotr 23, die beide über eine Verschiebeachsensteuerung 24 ansteuerbar sind. Zur Sprühpistole 10 führen eine Pulverleitung 26 und eine Zerstäuberluft-Leitung 28. Die Zerstäuberluftleitung 28 ist an eine Luftmengenregeleinheit 30 angeschlossen. Von der Luftmengenregeleinheit 30 führen eine Förderluftleitung 32 und eine Dosierluftleitung 33 zu einer Fördereinrichtung 34, z.B. zu einem Venturi-Injektor mit Dosierlufteingang.

Eine für die Erfindung geeignete Regeleinrichtung ist z.B. in der deutschen Patentanmeldung 197 13 668 beschrieben. In der deutschen Patentanmeldung 196 50 112 ist eine Vorrichtung zum Messen eines Pulver-Massenstromes in einer Förderleitung beschrieben, die zum Ableiten der für die Regelung nötigen Ist-Werte geeignet ist. Ein für die Realisierung der Erfindung geeigneter Injektor ist in der deutschen Patentanmeldung 197 38 144 (Fig. 5) gezeigt. Auf diese Druckschriften wird Bezug genommen, soweit sie für die Umsetzung des erfindungsgemäßen Verfahrens relevant sind.

Ein Behälter für ein pulverförmiges Trennmittel 36 wird auf einem Rütteltisch 38 eingerichtet, der einen Rüttelmotor 39 aufweist. Anstelle oder zusätzlich zu dem Rütteltisch 38 könnte in dem Behälter 36 für das pulverförmiges Trennmittel auch ein Fluidisierboden (nicht gezeigt) vorgesehen werden, um das pulverförmige Trennmittel in dem Behälter 36 zu verwirbeln oder zu fluidisieren. Ein Ansaugrohr 40 führt aus dem Behälterinneren zu der Fördervorrichtung 34. In dem Behälter 36 ist ferner eine Niveausonde 42 vorgesehen, um das Pulverniveau in dem Behälter 36 zu überwachen.

Signalleitungen 44, 45, 46 und 47 führen von der Verschiebeachsensteuerung 24, der Luftmengenregeleinheit 30, der Niveausonde 42 bzw. dem Rütteltischmotor 39 zu einer zentralen Steuereinrichtung 48, die bei der gezeigten Ausführungsform eine SPS-Steuerung 50 und ein Bedienfeld 51 umfaßt.

Die erfindungsgemäße Einrichtung arbeitet wie folgt. Nach dem Öffnen einer Spritzgußform, und nachdem das Spritzgußteil herausgefallen ist, wird die Sprühpistole 10 zwischen die geöffneten Spritzgußformhälften 16, 17 eingefahren. Abhängig von der jeweiligen Spritzgußform und verschiedenen Anlagenparametern werden von der SPS-Steuerung 50 Einschalt- und Abschaltprofile für die Pulverförderung vorgegeben. Entsprechend dieser Einschalt- und Abschaltprofile werden die Förderluft, die Dosierluft und die Zerstäuberluft eingeschaltet, erhöht, vermindert und abgeschaltet. Dabei wird sichergestellt, daß das Aufbringen des pulverförmigen Trennmittels auf die Spritzgußformhälften schwallfrei erfolgt, um die aufgebrachte Trennmittelmenge genau zu kontrollieren und zu dosieren, und um unkontrollierte Pulverwolken oder -püffe zu verhindern. So wird z.B. bei Einschalten der Pulverförderung am Anfang eines Sprühschusses die Dosier- und die Förderluft nicht schlagartig, sondern allmählich erhöht. Bei Abschalten wird z.B. zunächst die Förderluft langsam heruntergeregelt, und die Dosierluft wird auf ein Maximum erhöht, bevor auch dieser abgeschaltet wird. Der Fachmann kann durch entsprechende Versuche für die jeweilige Beschichtungsumgebung geeignete Einschalt- und Abschaltprofile ermitteln.

Ein weiteres Merkmal der Erfindung besteht darin, daß bei dem Aufbringen des pulverförmigen Trennmittels im Vergleich zu den Beschichtungsvorgängen in den heute üblichen Pulverlackieranlagen wesentlich geringere Pulvermengen aufgebracht werden müssen. Die Menge des aufzubringenden pulverförmigen Trennmittels beträgt nach heutigen Erfahrungen maximal 50 g/min, wobei der Pulverstrom im Bereich von 0 bis 50g/min fein dosierbar sein sollte. Bei automatisierten Anlagen sollte daher die über die Pulverleitung 26 tatsächlich zur Sprühpistole 10 geförderte Pulvermenge gemessen und geregelt werden.

Die Regelung kann z.B. gemäß der deutschen Patentanmeldung 197 13 668 erfolgen. In der deutschen Patentanmeldung 196 50 112 ist eine besonders geeignete Meßeinrichtung für den Pulvermassenstrom beschrieben. Auf diese Anmeldungen wird Bezug genommen.

In der Patentanmeldung 197 13 668 werden ein Verfahren und eine Vorrichtung zum Messen und Regeln des Durchflusses eines Fluids beschrieben, bei denen die Signale aus der Durchflußmessung weitgehend digital verarbeitet und einem digitalen Signalprozessor zugeführt werden. Der digitale Signalprozessor steuert dann abhängig von den Meßgrößen, vorzugsweise unter Zuhilfenahme von Information aus speziellen Speichereinheiten, wie Einschalt- und Abschaltprofilen, eine digitale Regeleinheit, die ihrerseits über Stellglieder, z.B. die Föderluft, die Dosierluft und die Zerstäuberluft ansteuert. Die Regeleinheit enthält vorzugsweise einen PID-Regler. Das Stellglied enthält vorzugsweise einen Pulsweitenmodulator. Die Ventileinrichtung enthält vorzugsweise ein Proportionalventil.

Die in der deutschen Patentanmeldung 196 50 112 beschriebene Einrichtung zum Messen eines Pulver-Massenstromes umfaßt eine Geschwindigkeitsmeßvorrichtung zum Messen der Geschwindigkeit des Pulver-Gas-Gemisches in der Förderleitung, eine Massenmeßvorrichtung zum Messen der Pulvermasse pro Volumeneinheit in einem Abschnitt der Förderleitung, die einen Mikrowellenresonator sowie Mittel zum Erfassen einer Änderung der Resonanzfrequenz und/oder der Mikrowellenamplitude des Mikrowellenresonators aufweist und aus der erfaßten Resonanzfrequenz und/oder der Mikrowellenamplitude die Pulvermasse in dem Förderleitungsabschnitt ableitet, und eine Rechenvorrichtung zum Berechnen des Pulver-Massestromes aus der gemessenen Geschwindigkeit, der gemessenen Pulvermasse pro Volumeneinheit und den Abmessungen der Förderleitung. Der Mikrowellenresonator weist vorzugsweise eine Spule auf, welche außen auf die Förderleitung aufgebracht ist.

Die erfindungsgemäße Einrichtung zum Aufbringen des pulverförmigen Trennmittels ist in Figur 2 mit einer SPS-Steuerung gezeigt. Sie kann alternativ auch dezentral gesteuert und gemäß den Grundsätzen aufgebaut sein, die in der deutschen Patentanmeldung 197 38 141 für ein Steuersystem einer Beschichtungsanlage beschrieben sind. Auf diese Druckschrift wird Bezug genommen.

Die in der vorstehenden Beschreibung, den Ansprüchen und der Zeichnung offenbarten Merkmale können sowohl einzeln als auch in beliebiger Kombination für die Verwirklichung der Erfindung in ihren verschiedenen Ausgstaltungen von Bedeutung sein.

## Patentansprüche

1. Verfahren zum Aufbringen eines Trennmittels auf eine Spritzgußform, bei dem ein pulverförmiges Trennmittel mit Hilfe von Druckluft auf die heiße Spritzgußform gesprüht wird und beim Auftreffen auf die Spritzgußform verläuft.

2. Verfahren nach Anspruch 1, dadurch **gekennzeichnet**, daß das Trennmittel unmittelbar nach dem Auswurf eines Spritzgußteils aus der Spritzgußform schwallfrei aufgesprüht wird.

3. Verfahren nach Anspruch 1 oder 2, dadurch **gekennzeichnet**, daß die Druckluft einen Förderluftanteil und einen Dosierluftanteil enthält und daß am Anfang und/ oder am Ende eines Sprühschusses der Förderluftanteil und der Dosierluftanteil gesteuert erhöht bzw. vermindert werden.

4. Verfahren nach Anspruch 3, dadurch **gekennzeichnet**, daß der Förderluftanteil und/oder der Dosierluftanteil anhand von vorgegebenen Steuerprofilen verändert werden.

5. Verfahren nach Anspruch 3 oder 4, dadurch **gekennzeichnet**, daß der Förderluftanteil und der Dosierluftanteil abhängig von der tatsächlich ausgebrachten Menge des pulverförmigen Trennmittels geregelt werden.

6. Verfahren nach einem der vorangehenden Ansprüche, dadurch **gekennzeichnet**, daß jeweils am Ende eines Sprühschusses der Förderluftanteil verringert und der Dosierluftanteil erhöht wird, um eine Förderleitung (26) für das Trennmittel schwallfrei leerzublasen.

7. Verfahren nach Anspruch 6, dadurch **gekennzeichnet**, daß der Förderluftanteil am Ende des Sprühschusses abgeschaltet und der Dosierluftanteil vorrübergehend auf ein Maximum erhöht wird.

8. Verfahren nach einem der vorangehenden Ansprüche, dadurch **gekennzeichnet**, daß jeweils am Anfang eines Sprühschusses die Förderluft und die Dosierluft allmählich erhöht werden.

9. Verfahren nach einem der vorangehenden Ansprüche, dadurch **gekennzeichnet**, daß das pulverförmige Trennmittel gesteuert in einer Menge von 0 bis etwa 50 g/min versprüht wird.

10. Einrichtung zum Aufbringen eines Trennmittels auf eine Spritzgußform (16, 17), mit
einer Pulver-Sprühvorrichtung (10)
einer Förderleitung (26) für pulverförmiges Trennmittel, die mit der Pulver-Sprühvorrichtung verbunden ist,
einer Fördervorrichtung (34) zum Fördern des pulverförmigen Trennmittels durch die Förderleitung zur Pulver-Sprühvorrichtung mit Hilfe von Druckluft, und einer Luftmengenregeleinrichtung (30) zum Einstellen der Druckluft und somit der geförderten Menge des pulverförmigen Trennmittels.

11. Einrichtung nach Anspruch 10, **gekennzeichnet** durch eine Förderluftleitung (32) und eine Dosierluftleitung (33), die zu der Fördervorrichtung (34) führen, wobei die Luftmengenregeleinrichtung (30) mit der Förderluftleitung und der Dosierluftleitung verbunden ist, um die Förderluftmenge und die Dosierluftmenge einzustellen.

12. Einrichtung nach Anspruch 11, dadurch **gekennzeichnet**, daß die Luftmengenregeleinrichtung (30, 48) einen Speicher zum Speichern von Steuerprofilen für das Erhöhen und das Vermindern der Förderluftmenge und/oder der Dosierluftmenge aufweist.

13. Einrichtung nach Anspruch 11 oder 12, **gekennzeichnet** durch eine Meßeinrichtung zum Erfassen des der durch die Förderleitung (26) transportierten Massenstromes des pulverförmigen Trennmittels.

14. Einrichtung nach einem der Ansprüche 10 bis 13, **gekennzeichnet** durch eine Zerstäuberluftleitung (28), die mit der Sprühvorrichtung (10) und der Luftmengenregelvorrichtung (30) verbunden ist.

15. Einrichtung nach einem der Ansprüche 10 bis 14, **gekennzeichnet** durch eine Verschiebe-Vorrichtung (12, 13) zum Verschieben der Pulver-Sprühvorrichtung (10) in zwei orthogonalen Richtungen, um die Pulver-Sprühvorrichtung zischen zwei Hälften einer geöffneten Spritzgußform (16, 18) zu bewegen.

16. Einrichtung nach einem der Ansprüche 10 bis 15, dadurch **gekennzeichnet**, daß die Förderleitung (26) einen Innendurchmesser von maximal 10 mm hat.

17. Einrichtung nach einem der Ansprüche 10 bis 16, dadurch **gekennzeichnet**, daß die Luftmengenregeleinrichtung (30) die Förderluftmenge und die Dosierluftmenge so einstellt, daß ein Pulvermassenstrom des Trennmittels von 0 bis etwa 50 g/min erzielt wird.

18. Trennmittel für eine Spritzgußform bestehend aus einem Pulver, das bei dem Auftreffen auf der heißen Spritzgußform blitzartig verläuft.
